# FASCICULE DE BREVET EUROPEEN

(11) **EP 0 064 896 B1**
(45) Date de publication et mention de la délivrance du brevet: **07.11.1984**
(21) Numéro de dépôt: 82400689.4
(22) Date de dépôt: 16.04.1982
(51) Int. Cl.: B61D 15/02, B66C 23/76

(54) **Wagon-grue muni d'un dispositif de contrepoids mobile**
Kranwagen mit einem beweglichen Gegengewicht
Crane wagon provided with a movable counter weight device

(30) Priorité: 08.05.1981 FR 8109298
(43) Date de publication de la demande: 17.11.1982
(73) Titulaire: TRAVAUX DU SUD-OUEST Société Anonyme, 77500 Chelles (FR)
(72) Inventeur: Renard, Louis, F-75020 Paris (FR)
(74) Mandataire: Boutin, Antoine

## Description

L'invention concerne les wagons-grues utilisés pour la manutention et la pose de matériels encombrants, tels que des aiguillages, des tabliers de pont, etc.

Les grues de ces wagons travaillent perpendiculairement à la voie. Il en résulte, en charge, un mouvement de basculement indésirable de la plate-forme du wagon, puisque pour des raisons de stabilité et de sécurité, il est nécessaire que la plate-forme soit parallèle au plan de la voie.

Actuellement, pour obtenir ce parallélisme, on bloque de façon empirique la plate-forme par rapport aux essieux ou bogies en plaçant manuellement des cales entre les essieux ou bogies et la plate-forme.

D'autre part, dans les wagons-grues connus (US-A 1 756106), on est obligé, pour augmenter la portée des grues en fonction de la charge, d'ajouter, à l'opposé de la flèche, un contrepoids déplaçable qui engagent le gabarit de circulation.

La présente invention a pour but de procurer des moyens améliorés pour assurer le parallélisme de la plate-forme en fonction de la charge portée par la ou les grues en restant dans les limites du gabarit de circulation.

Selon l'invention, sous la plate-forme du wagon, au niveau de la grue, est monté le contrepoids déplaçable selon une direction perpendiculaire à la voie pour que dans ses positions extrêmes, ledit contrepoids n'engage pas le gabarit de circulation du wagon.

Selon une caractéristique préférée de l'invention, le contrepoids est monté coulissant dans des glissières fixées sous le plateau du wagon.

Selon une autre caractéristique de l'invention, le déplacement du contrepoids est commandé par une vis sans fin entraînée en rotation par un moto-réducteur.

D'autres caractéristiques et avantages de l'invention ressortiront de la description qui va suivre, d'un exemple non limitatif de réalisation d'un wagon conforme à l'invention. La description sera faite en référence au dessin annexé qui représente une vue en coupe schématique partielle d'un wagon-grue conforme à l'invention prise transversalement par rapport à la plate-forme.

Le wagon-grue selon l'invention est constitué par une plate-forme 1 montée sur deux essieux ou bogies non représentés. Ladite plate-forme porte au moins une grue 2, montée sur une tourelle 3 et munie de manière usuelle d'un contrepoids 4. Le wagon repose sur des rails 5.

Sous la plate-forme 1, au niveau de la grue 2 est disposé un contrepoids 6, qui peut se déplacer transversalement par rapport à là voie d'un bord à l'autre de la plate-forme 1 (flèche A). A cet effet, le contrepoids est monté sur des glissières 7. Le mouvement du contrepoids est commandé par une vis sans fin 8, entraînée en rotation par un moto-réducteur 9.

Le contrepoids peut être déplacé depuis une position centrale neutre, représentée en pointillé vers deux positions extrêmes sur l'un ou l'autre des bords de la plate-forme, sans engager le gabarit de circulation.

Cette caractéristique est particulièrement avantageuse, car elle assure une sécurité absolue d'utilisation de la machine.

L'utilisation d'un contrepoids mobile, outre le fait qu'il supprime l'obligation de bloquer la plate-forme sur les essieux ou bogies, permet d'augmenter considérablement la charge de la grue, en fonction de sa portée.

A titre indicatif, cette augmentation est illustrée dans le tableau ci-dessous pour le déplacement d'un contrepoids de 11 t, sur une distance de 1 m, par rapport à sa position neutre.

## Revendications

1. Wagon-grue comprenant une plate-forme et un contrepoids (6) déplaçable, caractérisé en ce que le contrepoids (6) est monté sous la plate-forme, au niveau de la grue, et est déplaçable selon une direction perpendiculaire à la voie pour que dans ses positions extrêmes, ledit contrepoids n'engage pas le gabarit de circulation du wagon.

2. Wagon-grue selon la revendication 1, caractérisé en ce que le contrepoids (6) est monté sur des glissières (7) fixées transversalement sous la plate-forme (1) du wagon.

3. Wagon-grue selon la revendication 2, caractérisé en ce que le mouvement du contrepoids (6) s'effectue à partir d'une position centrale neutre en direction (A) de l'un ou l'autre des bords de la plate-- forme.

4. Wagon-grue selon l'une quelconque des revendications précédentes, caractérisé en ce que le mouvement du contrepoids (6) est commandé par une vis sans fin (8) entraînée en rotation par un moto-réducteur (9).

## Claims

1. A crane wagon provided with a platform and a movable counter weight device (6), wherein said counter weight device (6) is mounted underneath the platform at the level of the crane and is movable in a direction perpendicular to the track, so that in its extreme positions, said counter weight device does not engage the circulation clearance gauge of the wagon.

2. A crane wagon according to claim 1, wherein the counter weight device (6) is mounted on slides (7) fixed transversely underneath the wagon platform (1).

3. A crane wagon according to claim 2, wherein the movement of the counter weight device (6) is effected from a neutral central position in the direction (A) of one or the other of the platform edges.

4. A crane wagon according to any one of the preceding claims, wherein the movement of the counter weight device (6) is controlled by an endless screw (8) driven in rotation by a geared motor (9).

## Patentansprüche

1. Eisenbahnwagen-Kran mit einer Plattform und einem verstellbaren Gegengewicht (6), dadurch gekennzeichnet, daß das Gegengewicht (6) unterhalb der Plattform in Höhe des Kranes angebracht und in einer Richtung senkrecht zum Schienenstrang verstellbar ist, wobei das Gegengewicht in seinen äußersten Stellungen den zulässigen Verkehrslichtraum für Eisenbahnwagen nicht überschreitet.

2. Eisenbahnwagen-Kran nach Anspruch 1, dadurch gekennzeichnet, daß das Gegengewicht (6) auf Gleitschienen (7) angebracht ist, die quer unter der Plattform (1) des Wagens befestigt sind.

3. Eisenbahnwagen-Kran nach Anspruch 2, dadurch gekennzeichnet, daß die Bewegung des Gegengewichtes (6) von einer mittleren, neutralen Stellung aus in Richtung (A) auf den einen oder den anderen Rand der Plattform (1) des Wagens zu erfolgt.

4. Eisenbahnwagen-Kran nach einem der vorhergehenden Ansprüche, dadurch gekennzeichnet, daß die Bewegung des Gegengewichtes (6) durch eine über einen Reduktions-Motorantrieb (9) angetriebene Schraubspindel (8) steuerbar ist.
